# EUROPÄISCHE PATENTSCHRIFT

(11) **EP 3 980 988 B1**
(45) Veröffentlichungstag und Bekanntmachung des Hinweises auf die Patenterteilung: **15.05.2024**
(21) Anmeldenummer: 20732720.6
(22) Anmeldetag: 02.06.2020
(51) Int. Cl.: G10B 1/02, G10B 3/00, G10G 7/02

(54) **MUSIKINSTRUMENT, MIT EINER EINRICHTUNG ZUM STIMMEN VON STIMMKÖRPERN, VERFAHREN ZUM UMSTIMMEN EINES MUSIKINSTRUMENTES SOWIE VERWENDUNG EINES MUSIKINSTRUMENTES**
MUSICAL INSTRUMENT, HAVING A DEVICE FOR TUNING TUNING BODIES, METHOD FOR RETUNING A MUSICAL INSTRUMENT AND USE OF A MUSICAL INSTRUMENT
INSTRUMENT DE MUSIQUE COMPRENANT UN DISPOSITIF POUR ACCORDER DES CORPS À ACCORDER, PROCÉDÉ POUR ACCORDER UN INSTRUMENT DE MUSIQUE ET UTILISATION DE L'INSTRUMENT DE MUSIQUE

(30) Priorität: 05.06.2019 DE 102019115136
(43) Veröffentlichungstag der Anmeldung: 13.04.2022
(73) Patentinhaber: Anapina Instruments GmbH, 82343 Pöcking (DE)
(72) Erfinder: HIMSTEDT, Thilo, 82343 Pöcking (DE)
(74) Vertreter: Habenicht, Wieland
(86) Internationale Anmeldenummer: PCT/DE2020/000120
(87) Internationale Veröffentlichungsnummer: WO 2020/244694

(56) Entgegenhaltungen:
- DE-C- 576 228
- DE-C2- 1 072 460
- GB-A- 421 298

## Beschreibung

Die Erfindung betrifft ein Musikinstrument, mit einer Einrichtung zum Stimmen von Stimmkörpern, ein Verfahren zum Umstimmen eines Musikinstrumentes sowie eine Verwendung eines Musikinstrumentes.

DE 1 072 460 offenbart eine Vorrichtung an Musikinstrumenten, bei denen die Tonhöhen von den Längen schwingender Saiten oder Luftsäulen abhängig sind, wobei zum schnellen Umstimmen des gesamten Instruments ein um einen festen beziehungsweise virtuellen Punkt drehbarer Stimmhebel vorgesehen ist, der auf die schwingfähigen Organe derart gemeinsam einwirkt, dass sich beim Verdrehen des Stimmhebels deren absolute Schwingungszahlen jedoch nicht dagegen ihre relativen Schwingungszahlenverhältnisse ändern. Bei einem Bau von reintönigen Instrumenten kann diese Erfindung zwar verwendet werden, auf denen die Tonverhältnisse der Quinte drei Halbe, der Terz fünf Viertel und der Septime sieben Viertel intoniert werden können, wobei durch Verstellen des Stimmhebels auf die Tasten beliebig viele Ausschnitte aus dem Tonnetz der reinen Quinten, Terzen und Septimen gelegt werden können, der Spieler jedoch nachteilhafterweise zwei Manuale für ein solches Instrument benötigt, die so aufeinander abgestimmt sind, dass ihm die Töne, die er auf dem einen Manual vermisst, auf dem anderen zur Verfügung stehen. Für transportable Musikinstrumente, insbesondere für Orgelpositive, sind zweimanualige Instrumente in vielen Fällen bereits in ihrem mechanischen Aufbau und somit bezüglich ihres Gewichts zu aufwendig beziehungsweise zu schwer.

DE 576 228 offenbart eine Umstimmvorrichtung für Klaviere, bei der gleichbenannte Saiten sämtlicher Oktaven mit gemeinsamen Spannvorrichtungen in Verbindung stehen, wobei verschiedene Kombinationen dieser Spannvorrichtungen je mittels einer besonderen Taste betätigt werden, zum Zweck, durch Betätigung einer Taste eine Umstimmung des ganzen Instrumentes in einer vorausbestimmten Weise durchführen zu können (beispielsweise der Wechsel innerhalb einer reinen Stimmung von einer Tonart in die nächste). Bei dieser Ausgestaltung ist ein Saitenbündel an einem Ende fest mit einem Rahmen und am anderen Ende mit einem kurzen Arm eines Hebels verbunden, der drehbar an dem Rahmen befestigt ist, wobei ein langer Arm des Hebels mittels einer weiteren Gelenkverbindung mit einem drehbaren Anker eines Drehmagneten verbunden ist, wobei der Anker auf einem radialen Arm eine kreisbogenförmige Schiene trägt, wobei mehrere Magnetspulen angeordnet sind, welche mit federnd aufgehängten Ankern versehen sind, welche bei der Erregung der Magnetspulen bei Aktuieren eines Betätigungsorganes gegen die Schiene gepresst werden. Diese Ausführungsformen sind sehr aufwendig und somit vom Gewicht her schwer und preislich nicht attraktiv.

Vor diesem Hintergrund ergibt sich das Problem für die vorliegende Erfindung, ein Musikinstrument mit einer Einrichtung zum Stimmen von Stimmkörpern bereitzustellen, wobei das Musikinstrument als solches in der Lage ist, während des Spiels in reiner Stimmung von einer Tonart in eine andere Tonart zu wechseln bei Beibehaltung der reinen Stimmung und darüber hinaus der mechanische Aufwand und somit das Gewicht und die Kosten eines solchen Musikinstrumentes niedrig gehalten werden.

Das Problem wird erfindungsgemäß gelöst durch ein Musikinstrument nach Anspruch 1, ein Verfahren nach Anspruch 12 sowie eine Verwendung nach Anspruch 13.

Das erfindungsgemäße Musikinstrument weist eine Einrichtung zum Stimmen von Stimmkörpern, beispielsweise und insbesondere Orgelpfeifen, auf, wobei das Musikinstrument mindestens 12 mechanische Stimmelemente oder Stimmelementsysteme, beispielsweise bestehend aus Stimmhebeln, auf, wobei die 12 mechanischen Stimmelemente oder Stimmelementsysteme die 12 chromatischen Töne einer Oktave repräsentieren, das heißt, dass für jeden Ton einer Oktave, die ja aus 12 Tönen gebildet ist, entsprechende mechanische Stimmelernente beziehungsweise Stimmelementsysteme vorhanden sind. Darüber hinaus steht jeweils ein Stimmelement oder Stimmelementsystem in mechanischer Wirkverbindung mit mindestens einem Stimmkörper, beispielsweise und insbesondere mittels stangenartigen Aktuaktionselementen, wobei je Stimmelement oder Stimmelementsystem ausschließlich oktavverwandte Stimmkörper zugeordnet sind, das heißt, dass innerhalb einer Oktave gleichbenannte Töne, die jedoch absolut gesehen unterschiedlichen Oktaven angehören und somit die sogenannten oktavverwandten Töne darstellen, zugeordnet sind, so dass ein Stimmelement bei beispielsweise einem Tonumfang von sieben Oktaven insgesamt acht oktavverwandte Stimmkörper, beispielsweise Pfeifen, über jeweils nur einem Stimmelement beziehungsweise lediglich einem Stimmelementsystem in Verbindung stehen und gleichzeitig bei umstimmender Aktuierung des Stimmelementes beziehungsweise des Stimmelementsystemes eine gleichzeitige Umstimmung dieser oktavverwandten Töne stattfindet.

Schließlich sind beim Stimmen des Musikinstrumentes die Stimmelemente beziehungsweise die Stimmelementsysteme unabhängig voneinander aktuierbar beziehungsweise werden unabhängig voneinander aktuiert, so dass es möglich ist, jede Art von beliebiger Stimmung, insbesondere auch die sogenannte reine Stimmung, in jeder beliebigen Tonart bereitzustellen, da die relativen Schwingungsverhältnisse der oktavverwandten Töne zueinander konstant bleibt, während die absoluten Tonhöhen sich entsprechend verändern.

Mit erfindungswesentlich ist darüber hinaus die Tatsache, dass zur Erreichung eines kompakten Musikinstrumentes, das nach Möglichkeit auch transportabel ist, und darüber hinaus die Mechanik eines solchen Instrumentes nicht zu kompliziert und somit zu teuer und nicht zu schwer wird, das erfindungsgemäße Musikinstrument die Stimmelemente als Stimmhebel oder und / oder die Stimmelementsysteme als Stimmhebelsysteme, somit Systeme, die aus mindestens zwei oder mehreren Stimmhebeln bestehen beziehungsweise diese aufweisen, ausgeführt sind, wobei ein Stimmhebelsystem mindestens zwei Stimmhebel aufweist, die unterschiedlich verortete Drehpunkte aufweisen, wobei die Drehpunkte mit benachbarten Drehpunkten miteinander gleitend verbunden sind, wobei die geometrische Anordnung der Wirkverbindungen zueinander von den oktavverwandten Stimmkörpern und den dazugehörigen Stimmelementen strahlensatzartig ausgestaltet ist.

Diese sehr spezifische Merkmalskombination führt zu einem recht einfachen mechanischen Aufbau, der sehr leichtgewichtig ausgeführt werden kann, wobei darüber hinaus eine recht hohe Flexibilität und Kompaktheit bei der Anordnung der einzelnen Stimmkörper zueinander, beispielsweise und insbesondere von Orgelpfeifen, damit ermöglicht wird. Das erfindungsgemäße Musikinstrument kann - muss jedoch nicht - stufenlos gestimmt werden, um eine möglichst hohe Tonhöhenauflösung zu erreichen.

In diesem Kontext hat es sich in der Praxis als vorteilhaft herausgestellt, dass die Aktuierung je Stimmelement oder je Stimmelementsystem mittels eines Antriebes, beispielsweise und insbesondere mittels eines elektrischen Antriebs, beispielsweise und insbesondere mittels eines Elektromotors, durchgeführt wird, da die Anfahr- und Bremszeiten und somit die Reaktionszeiten bei einer entsprechenden Bestromung ausgesprochen gering sind und prinzipbedingt somit eine schnelle und sichere Steuerung realisierbar ist.

Weiterhin ist es von Vorteil, wenn das Musikinstrument derart eingerichtet ist, das beim Stimmen sämtliche Intervalle eines Akkordes und sämtliche Akkorde zueinander in reiner Stimmung wiedergegeben werden können, beispielsweise und insbesondere wenn die Antriebe gesteuert werden mittels einer elektronischen Steuerungseinheit, beispielsweise und insbesondere wenn die elektronische Steuerungseinheit programmierbar ist, sodass dann im Vorfeld eines Spiels beispielsweise und insbesondere die erforderlichen Tonarten und somit die Tonartenfolge einprogrammiert werden kann, sodass dann über ein oder mehrere Betätigungsorgane, beispielsweise und insbesondere wenn das Musikinstrument ein oder mehr Betätigungsorgane zum Umstimmen aufweist, da dann beispielsweise und insbesondere über einen bedienbaren Bildschirm oder Hand- oder Fußtaster, beispielsweise und insbesondere in Form eines Pedals oder in Form eines Fußpistons (entsprechend einer Orgel) umgestimmt werden kann, um so ein möglichst flüssiges Spiel in jeder Tonart innerhalb der reinen Stimmung zu gewährleisten, da systembedingt von Tonart zu Tonart Umstimmungen vorgenommen werden müssen, um die erforderlichen relativen Verhältnisse der chromatischen 12 Töne einer Oktave während des Spiels bereitzustellen, da in der reinen Stimmung die zwangsläufig anfallenden Kommata (pythagoreisches Komma, Terzkomma, Septkomma, usw.) nicht durch eine wie auch immer geartete Temperierung nivelliert werden.

Weiterhin ist es von großem Vorteil, dass die Verbindung zwischen Stimmhebel oder Stimmhebelsystem und Stimmkörper gleitend ausgestaltet ist, da aufgrund der strahlensatzartigen geometrischen Anordnung der Wirkverbindungen zueinander von den oktavverwandten Stimmkörpern und den dazugehörigen Stimmelementen auf diese Weise keine Sperrwirkung auftritt durch orthogonale Komponenten bei Aktuierung der Stimmelemente zur aktuierenden Stimmung der Stimmkörper, beispielsweise und insbesondere wenn es sich bei den Stimmkörpern um Pfeifen mit verschiebbaren Kolbenelementen handelt, die die anzuregende Luftsäule innerhalb der Pfeife diesbezüglich verändert (eben umstimmt).

Besonders vorteilhaft ist es, wenn die Ausgestaltung des Musikinstrumentes derart ist, dass die Aktuierung eines oktavverwandten Tons mit höherer Frequenz als eines oktavverwandten Tons mit niedrigerer Frequenz untersetzend realisiert ist, was beispielsweise und insbesondere realisiert wird durch die strahlensatzartige geometrische Anordnung der Wirkverbindungen zueinander von den oktavverwandten Stimmkörpern und den zugehörigen Stimmelementen. Somit ist auch eine gleichbleibende Genauigkeit des Umstimmens bei hohen Frequenzen und somit den oberen Oktaven im Verhältnis zu den tiefer liegenden Oktaven gewährleistet.

Generell ist es beim erfindungsgemäßen Musikinstrument von Vorteil, zur Erreichung künstlerischer Bedürfnisse wie der Realisierung von Glissandi, dass die Ausgestaltung der Wirkverbindung derart ist, dass die Stimmkörper je Stimmeiement jeweils einen Umstimmumfang von 300 cent aufweisen.

Eine besonders unkomplizierte und leichte Ausführungsform des erfindungsgemäßen Musikinstrumentes ist dann realisiert, wenn zumindest für einen Teil der auf einen Oktavton bezogen oktavverwandter Stimmkörper lediglich ein Stimmhebel oder ein Stimmhebelsystem zugeordnet ist, sodass für die 12 Töne einer Oktave dann tatsächlich lediglich für das gesamte Musikinstrument 12 Stimmelemente, insbesondere Stimmhebel, oder Stimmelementsysteme, beispielsweise und insbesondere Stimmhebelsysteme, die oktavverwandten Stimmkörper und deren oktavverwandten Töne zusammenfassen. In diesem Kontext ist es besonders vorteilhaft, wenn das Musikinstrument derart eingerichtet ist, das in Bezug auf einen Oktavton, der sich lediglich auf den theoretischen Ton innerhalb einer Oktave bezieht und damit zunächst einmal frequenzunabhängig ist, bis zu jedem oktavverwandten Stimmkörper ein Stimmhebel des Stimmhebelsystems mit diesem Stimmkörper wirkverbunden ist, sodass durch die Realisierung des Stimmhebelsystems und der diesbezüglichen Stimmhebel eine wesentliche freiere räumliche Anordnung der einzelnen Stimmkörper, insbesondere Pfeifen, ermöglicht wird.

Das erfindungsgemäße Musikinstrument betrifft insbesondere ein portables Orgelpositiv, das nur wenige 100 Kilogramm wiegt und für ein Orgelinstrument daher noch als transportabel gilt, bei entsprechend zuverlässiger Mechanik, um in musikalischer Hinsicht während des Spiels zu jeglicher Art von Stimmung innerhalb einer beliebigen Tonart und in beiden Tongeschlechtern zu wechseln, wobei insbesondere für die reine Stimmung sich besonders vielversprechende musikalische und musikästhetische Aspekte beim Spiel ergeben. Hinsichtlich der einzelnen Stimmungen, insbesondere der temperierten Stimmungen und reinen Stimmung wird auf die allgemeine Fachliteratur verwiesen, beispielsweise und insbesondere jedoch auf die deutschen Patentdruckschriften DE 576 228 und DE 1 072 460 und auf "Die Naturseptime", Martin Vogel, Verlag für systematische Musikwissenschaft GmbH, Bonn - Bad Godesberg, 1991.

Üblicherweise beträgt die Länge der Umstimmhebel 30 bis 150 cm, wobei in der Regel Faser- und Verbundswerkstoffe (GFK, CFK) sowie Aluminium in Frage kommen. Die Linearführungen (Schlitten) weisen in der Regel ein einstellbares Spiel auf, wobei die Linearführungen als solche wartungsfrei ausgestaltet sind, wobei das Material der Linearführungen (Schlitten) Aluminium oder Stahl ist. Die Linearführungen selbst weisen einen geringen Gleitwiderstand auf, sind in der Regel flach ausgestaltet und leise, wobei einer der führenden Hersteller von Linearführungen die Firma Rollon GmbH, Deutschland, (www.rollon.com) ist.

Weiterhin ist es von Vorteil, dass der mindestens eine Stimmkörper eine ein verstellbares Kolbenelement aufweisende, stimmbare Pfeife ist, um auf diese relativ elegante Art und Weise eine schnelle und sichere Stimmung der Pfeife zu realisieren.

Darüber hinaus ist es vorteilhaft, wenn die mechanische Wirkverbindung zwischen mindestens einem Stimmelement, insbesondere einem Stimmhebel, oder einem Stimmelementsystem, insbesondere einem Stimmhebelsystem, und mindestens einem Stimmkörper, insbesondere einer Pfeife, insbesondere einer Orgelpfeife, einstellbar ist, insbesondere wenn die Wirkverbindung in zwei, insbesondere wie im Folgenden beschrieben, zueinander orthogonalen Richtungen einstellbar ist.

Um die Oktavabstände zwischen den einzelnen Stimmkörpern, die mit einem Stimmhebel, oder einem Stimmhebelsystem verbunden sind, herzustellen sind alle Kolbenachsen in ihrer Länge verstellbar.

Um die Oktavhaltigkeit, d. h. den Umfang des Umstimmbereichs der Stimmkörper (z.B. 300 cent), die mit einem Stimmhebel, oder einem Stimmelementsystem, insbesondere einem Stimmhebelsystem verbunden sind, identisch einzustellen, sind alle Stimmkörper auch in ihrer Position senkrecht zu ihrer Länge und damit auch senkrecht zur mittigen Position des Stimmhebels oder Stimmhebelsystems verstellbar.

Diese beiden Einstellungen gehören zum grundsätzlichen Einrichten des Instruments, da sich die Positionen der Stimmelemente in der Praxis nicht genau berechnen lassen. Die Einstellungen sind manuell vorzunehmen und notwendig, damit das Instrument in sich auch nach vielen Umstimmungen mittels der Stimmhebel oder Stimmhebelsysteme exakt und schwebungsfrei die Intervalle zwischen den Stimmkörpern erzeugt, die der Spieler abruft. Insbesondere gilt dies für die in Figur 1 dargestellte Ausführungsform.

Die nachfolgenden Ausführungsbeispiele dienen lediglich zur nicht beschränkenden Erläuterung der Erfindung, wobei:
Figur 1 eine skizzenhafte Darstellung einer ersten Ausführungsform des erfindungsgemäßen Musikinstrumentes; und
Figur 2 skizzenhaft eine zweite Ausführungsform des erfindungsgemäßen Musikinstrumentes darstellt.

In Figur 1 ist skizzenhaft zu erkennen, dass in diesem Fall vier Stimmkörper 1 in Form von Pfeifen mit verschiebbaren Kolbenelementen 10 in Wirkverbindung stehen mit dem Stimmelement 2 in Form eines Stimmhebels, wobei der Stimmhebel 2 um den Drehpunkt 4 drehbar ist, wobei die aktuierende Drehung des Stimmhebels 2 mittels eines elektrischen Antriebes 3 in Form eines Elektromotors für eine entsprechende Umstimmung aktuierend gesteuert wird, beispielsweise durch Betätigung eines (nicht gezeigten) Betätigungsorgans, beispielsweise und insbesondere in Form eines Schalters. In der Figur 1 sind drei verschiedene Drehpositionen des Stimmhebels 2 zu erkennen, wobei nach den Gesetzen des Strahlensatzes von oben nach unten die linearen Verschiebungen der (nicht gezeigten) Kolbenelemente der Stimmkörper 1 von oben nach unten untersetzend realisiert ist, sodass auch für die höchstgesetzte Orgelpfeife 1 ein genaues und sicheres Umstimmen in Bezug auf die oktavverwandte dritte und am tiefsten klingende Orgelpfeife 1 umgestimmt wird.

In Figur 2 ist eine weitere Ausführungsform einer solchen Ausgestaltung zu erkennen, wobei im Unterschied hierzu statt eines Stimmhebels 2 ein Stimmhebelsystem 2' dargestellt ist, dass in diesem Fall vier Stimmhebel 2 aufweist, die gleitend miteinander verbunden sind und aufgrund der Abstände der vier Drehpunkte 4 zueinander auch andere geometrische Verhältnisse in Bezug auf die Anordnung der einzelnen Orgelpfeifen 1 ermöglicht.

Die in Figur 2 gezeigte Umstimmvorrichtung ist quasi eine Weiterentwicklung der im Vergleich zur Figur 1 gezeigten, wobei die Hebel AB, CD, EF, GH miteinander verbunden sind, sodass diese bei Betätigung des Stellmotors 3 gemeinsam reagieren, wobei AB in Punkt B drehgelagert ist, CD in Punkt D drehgelagert ist, EF in Punkt F drehgelagert ist und GH in Punkt H drehgelagert ist und darüber hinaus CD mit dem Hebel AB im Punkt C verbunden ist und über AB bewegt wird, EF mit dem Hebel CD im Punkt E verbunden ist und über CD bewegt wird und GH mit dem Hebel EF im Punkt G verbunden ist und über EF bewegt wird. Jeder Resonator wird entsprechend seiner Oktave umgestimmt, wobei die Umstimmwege der Stimmkörper jeweils im Verhältnis von 2 : 1 stehen. In der Figur 2 sind keine Bezeichnungen/ Buchstaben der Berührungspunkte der Hebel auf der rechten Seite des

Hebelsystems vorhanden. Deshalb beziehen sich die Angaben auf die Mittellinie (ML):
A bis ML ist doppelt so lang wie C bis ML
C bis ML ist doppelt so lang wie E bis ML
E bis ML ist doppelt so lang wie G bis ML.

Die linke Seite der oben gezeigten Strecken zeigt den maximalen Ausschlag der Hebel in Richtung Verlängerung der Orgelpfeifen und damit deren Frequenzverschiebung zu tieferen Tönen, wobei die rechte Seite der entsprechenden Strecken den maximalen Ausschlag der Hebel in Richtung Verkürzung der Orgelpfeifen und damit eine Erhöhung der Tonhöhen bewirkt.

Der Hebel AB wird über die Verlängerung A-A mit dem Stellmotor bewegt, wobei die Kolbenstangen (nicht gezeigt) der einzelnen Stimmkörper 1 auf Linearführung geführt sind und die Hebel AB, CD, EF und GH untereinander gleitend verbunden sind, sodass die Gesetze des Strahlensatzes angewendet werden können. Die Abstände der Drehlager 8, D, F und H sind in ihrer Position frei positionierbar, sodass man die Stimmkörper nahezu beliebig anordnen kann und jeder Stimmkörper trotzdem gemäß seiner Oktavlage umgestimmt wird.

Die Oktaven zwischen den Stimmkörpern 1 wird über die Länge der Kolbenstangen (nicht gezeigt) eingestimmt, wobei der Umstimmweg der einzelnen Stimmkörper 1 über die Verschiebung C, E und G korrigiert wird, sodass der Oktavabstand über den gesamten Umstimmweg beibehalten wird.

Zu Figur 1:
- Alle Pfeifen sind oktavverwandt. Das spiegelt sich in Ihren Längen sowie in den Abständen zum fixen Drehpunkt des Umstimmhebels wieder.
- Das Ende der Pfeifen mit den Kolben ist mit einem identischen Abstand zum Umstimmhebel herangerückt.
- Der Ausschlag des Umstimmhebels in Richtung Tonerhöhung ist geringfügig kleiner als in Richtung Tonerniedrigung.
- Die Position des Linearmotors ist frei gestaltbar. Je kürzer der Umstimmhebel, desto stärker seine Rotationsbewegung.

Zu Figur 2:
- Weiterentwicklung von Umstimmmechanik 1
- Zusätzlicher Vorteil: Vollkommen freie Positionierung der Pfeifen. Über die Länger der Hebel bzw. Position ihrer Drehpunkte ist jede Anordnung der Pfeifen realisierbar. In der vorliegenden Skizze z.B. mit identischem Abstand zwischen den Pfeifenwänden.
- Linearmotor und tiefste Pfeife sind in der vorliegenden Skizze mit einem Hebel direkt verbunden. Der Linearmotor lässt sich in diesem Fall trotzdem frei positionieren, weil seine Bewegungen beliebig programmierbar sind. Trotzdem wäre ebenfalls eine Anordnung mit einem eigenem Hebel für jeweils den Linearmotor und der tiefsten Pfeife denkbar.
- Pro Pfeife und Linearmotor ein Hebel ist die Maximallösung. Man ist aber auch frei mehr als eine Pfeife mit einem Hebel zu bewegen.
- Durch die Linearführungen wird die Rotationsbewegung der Hebel in eine Translationsbewegung übersetzt. Auf diese Weise werden die Gesetze des Strahlensatzes nicht verletzt. Es arbeiten immer zwei Linearführungen zusammen: Eine Linearführung ist jeweils auf dem Hebel und eine zweite auf der Kolbenachse montiert. Die mittleren 3 Linearführungen (Nr. 2, Nr. 3, Nr. 4) haben die Doppelaufgabe jeweils die Bewegung zweier Hebel zueinander und die Bewegung einer Kolbenachse zu koordinieren. In der Mittenstellung der Hebel (12 Uhr) stehen die jeweils zusammenarbeitenden Linearführungen senkrecht zueinander. (Wichtig sind Linearführungen einzusetzen mit einstellbarem Lagerspiel für die exakte Übertragung der Hebelbewegungen.)
- Für eine weitere Platzminimierung sind die Enden der Pfeifen auf der Kolbenseite mit einem identischem Abstand an die äußerste Hebelposition in Richtung Tonerhöhung herangerückt.
- Die äußerste Hebelposition in Richtung Tonerhöhung hat einen etwas kleineren Ausschlag als die äußerste Hebelposition in Richtung Tonerniedrigung.

Sowohl bei der in Figur 1 als auch der in Figur 2 gezeigten Ausführungsbeispiele handelt es sich um solche, bei denen die Stimmkörper Orgelpfeifen mit verstellbaren Kolbenelementen sind, wobei die mechanische Wirkverbindung zwischen mindestens einem Stimmhebel 2 bzw. einem Stimmhebelsystem 2' und mindestens einer Orgelpfeife 1, insbesondere in zwei zueinander orthogonalen Richtungen, einstellbar ist, um die jeweilig instrumentenspezifischen Verortungen der Stimmkörper zueinander als auch zum Stimmelement 2 respektive Stimmelementsystem 2' derart zu berücksichtigen, dass in der Praxis dann ein relativ schnelles Einstimmen des erfindungsgemäßen Musikinstrumentes realisierbar ist, um dann in der Praxis die Orgelpfeifenoktavreihen umzustimmen.

## Patentansprüche

1. Musikinstrument, mit einer Einrichtung zum Stimmen von Stimmkörpern (1),
a) mit mindestens 12 mechanischen Stimmelementen (2) oder Stimmelementsystemen (2'),
b) wobei die 12 mechanischen Stimmelemente (2) oder Stimmelementsysteme (2') die 12 chromatischen Töne einer Oktave repräsentieren,
c) wobei jeweils ein Stimmelement (2) oder Stimmelementsystem (2') in mechanischer Wirkverbindung mit mindestens einem Stimmkörper (1) steht,
**dadurch gekennzeichnet,**
d) **dass** je Stimmelement (2) oder Stimmelementsystem (2') ausschließlich oktavverwandte Stimmkörper zugeordnet sind,
e) **dass** beim Stimmen des Musikinstrumentes mittels eines Antriebs (3) je Stimmelement (2) die Stimmelemente (2) oder mittels eines Antriebs (3) je Stimmelementsystem (2') die Stimmelementsysteme (2') unabhängig voneinander aktuierbar sind bzw. aktuiert werden,
- wobei die Stimmelemente (2) als Stimmhebel und / oder die Stimmelementsysteme (2') als Stimmhebelsysteme ausgeführt sind,
- wobei ein Stimmhebelsystem mindestens zwei Stimmhebel aufweist, die unterschiedlich verortete Drehpunkte (4) aufweisen, wobei die Stimmhebel mit benachbarten Drehpunkten (4) miteinander gleitend verbunden sind und wobei die geometrische Anordnung der Wirkverbindungen zueinander von den oktavverwandten Stimmkörpern (1) und den zugehörigen Stimmelementen (2) strahlensatzartig ausgestaltet ist.

2. Musikinstrument nach Anspruch 1 **dadurch gekennzeichnet, dass** dieses derart eingerichtet ist, dass beim Stimmen sämtliche Intervalle eines Akkordes und sämtliche Akkorde zueinander in reiner Stimmung wiedergegeben werden können.

3. Musikinstrument nach einem der Ansprüche 1 bis 2, **dadurch gekennzeichnet, dass** die Verbindung zwischen Stimmhebel oder Stimmhebelsystem und Stimmkörper (1) gleitend ausgestaltet ist.

4. Musikinstrument nach einem der Ansprüche 1 bis 3, **dadurch gekennzeichnet, dass** die Ausgestaltung derart ist, dass die Aktuierung eines oktavverwandten Tons mit höherer Frequenz im Vergleich zu einem oktavverwandten Ton mit niedrigerer Frequenz untersetzend realisiert ist.

5. Musikinstrument nach Anspruch 4, **dadurch gekennzeichnet, dass** die Ausgestaltung der Wirkverbindung derart ist, dass die Stimmkörper (1) je Stimmelement (2) jeweils einen Umstimmumfang von 300 cent aufweisen.

6. Musikinstrument nach einem der Ansprüche 1 bis 5, **dadurch gekennzeichnet, dass** zumindest für einen Teil der auf einen Oktavton bezogen oktavverwandter Stimmkörper (1) lediglich ein Stimmhebel oder Stimmhebelsystem zugeordnet ist bis zu je auf einen Oktavton bezogen oktavverwandter Stimmkörper (1) lediglich ein Stimmhebel oder Stimmhebelsystem zugeordnet ist.

7. Musikinstrument nach einem der Ansprüche 1 bis 6, **dadurch gekennzeichnet, dass** dieses derart eingerichtet ist, dass bezogen auf einen Oktavton bis zu jedem oktavverwandten Stimmkörper (1) ein Stimmhebel des Stimmhebelsystems mit diesem Stimmkörper (1) wirkverbunden ist.

8. Musikinstrument nach einem der Ansprüche 1 bis 7, **dadurch gekennzeichnet, dass** dieses mindestens ein Betätigungsorgan zum Umstimmen aufweist.

9. Musikinstrument nach einem der Ansprüche 1 bis 8, **dadurch gekennzeichnet, dass** mindestens ein Stimmkörper (1) eine ein verstellbares Kolbenelement (10) aufweisende stimmbare Pfeife ist.

10. Musikinstrument nach einem der Ansprüche 1 bis 9, **dadurch gekennzeichnet, dass** die mechanische Wirkverbindung zwischen mindestens einem Stimmelement (2) oder Stimmelementsystem (2') und mindestens einem Stimmkörper (1) einstellbar ist.

11. Musikinstrument nach Anspruch 10, **dadurch gekennzeichnet, dass** die Wirkverbindung in zwei zueinander orthogonalen Richtungen einstellbar ist.

12. Verfahren zum Umstimmen eines Musikinstrumentes, mittels eines elektrischen Antriebes (3) **dadurch gekennzeichnet, dass** ein Musikinstrument nach einem der Ansprüche 1 bis 11 mittels mindestens eines Antriebes (3) umgestimmt wird.

13. Verwendung eines Musikinstrumentes nach einem der Ansprüche 1 bis 11 zum Spielen in jeder in Bezug auf die temperierte Stimmung definierten Tonart des Quintenzirkels in reiner Stimmung mittels Umstimmen während des Spiels; und / oder zum Spielen dahingehend, dass beim Stimmen sämtliche Intervalle eines Akkordes und sämtliche Akkorde zueinander in reiner Stimmung wiedergegeben werden können.

## Claims

1. Musical instrument with a device for tuning tuning bodies (1),
a) with at least 12 mechanical voice elements (2) or voice element systems (2'),
b) whereby the 12 mechanical voice elements (2) or voice element systems (2') represent the 12 chromatic tones of an octave,
c) wherein a respective voice element (2) or voice element system (2') is in mechanical operative connection with at least one voice body (1),
**characterized in that**
d) that each voice element (2) or voice element system (2') is assigned exclusively octave-related voice elements,
e) **in that**, when tuning the musical instrument, the voice elements (2) can be activated or are activated independently of one another by means of a drive (3) for each voice element (2) or the voice element systems (2') can be activated by means of a drive (3) for each voice element system (2'),
- wherein the tuning elements (2) are designed as tuning levers and/or the tuning element systems (2') are designed as tuning lever systems,
- wherein a tuning lever system has at least two tuning levers which have differently located pivot points (4), wherein the tuning levers are slidingly connected to adjacent pivot points (4) and wherein the geometric arrangement of the active connections to one another of the octave-related tuning bodies (1) and the associated tuning elements (2) is designed in the manner of a set of beams.

2. Musical instrument according to claim 1, **characterized in that** it is set up in such a way that all intervals of a chord and all chords to each other can be reproduced in pure tuning during tuning.

3. Musical instrument according to one of claims 1 to 2, **characterized in that** the connection between the tuning lever or tuning lever system and the tuning body (1) is designed to be sliding.

4. Musical instrument according to one of claims 1 to 3, **characterized in that** the design is such that the actuation of an octave-related tone with a higher frequency is realized in a reducing manner compared to an octave-related tone with a lower frequency.

5. Musical instrument according to claim 4, **characterized in that** the design of the active connection is such that the tuning bodies (1) each have a tuning range of 300 cents per tuning element (2).

6. Musical instrument according to one of claims 1 to 5, **characterized in that** only one tuning lever or tuning lever system is assigned to at least some of the octave-related tuning bodies (1) in relation to an octave tone, up to only one tuning lever or tuning lever system is assigned to each octave-related tuning body (1) in relation to an octave tone.

7. Musical instrument according to one of claims 1 to 6, **characterized in that** this is set up in such a way that, with respect to an octave tone, a tuning lever of the tuning lever system is operatively connected to each octave-related tuning body (1) up to this tuning body (1).

8. Musical instrument according to any one of claims 1 to 7, **characterized in that** it has at least one actuating member for retuning.

9. Musical instrument according to any one of claims 1 to 8, **characterized in that** at least one tuning body (1) is a tunable pipe comprising an adjustable piston element (10).

10. Musical instrument according to one of claims 1 to 9, **characterized in that** the mechanical active connection between at least one voice element (2) or voice element system (2') and at least one voice body (1) is adjustable.

11. Musical instrument according to claim 10, **characterized in that** the active connection is adjustable in two mutually orthogonal directions.

12. Method for retuning a musical instrument by means of an electric drive (3), **characterized in that** a musical instrument according to one of claims 1 to 11 is retuned by means of at least one drive (3).

13. Use of a musical instrument according to any one of claims 1 to 11 for playing in any key of the circle of fifths defined in relation to the tempered tuning in pure tuning by means of retuning during playing; and/or for playing in such a way that all intervals of a chord and all chords in relation to each other can be reproduced in pure tuning during tuning.

## Revendications

1. Instrument de musique comportant un dispositif d'accordage des éléments vocaux (1),
a) avec au moins 12 éléments vocaux mécaniques (2) ou systèmes d'éléments vocaux (2'),
b) les 12 éléments vocaux mécaniques (2) ou systèmes d'éléments vocaux (2') représentant les 12 tons chromatiques d'une octave,
c) un élément vocal (2) ou un système d'éléments vocaux (2') étant respectivement en liaison active mécanique avec au moins un corps vocal (1),
**caractérisé en ce que**
d) qu'à chaque élément vocal (2) ou système d'éléments vocaux (2') sont associés exclusivement des corps vocaux apparentés à l'octave,
e) que lors de l'accordage de l'instrument de musique, les éléments vocaux (2) peuvent être actionnés ou sont actionnés indépendamment les uns des autres au moyen d'un entraînement (3) par élément vocal (2) ou au moyen d'un entraînement (3) par système d'éléments vocaux (2'),
- les éléments vocaux (2) étant réalisés sous forme de leviers vocaux et/ou les systèmes d'éléments vocaux (2') étant réalisés sous forme de systèmes de leviers vocaux,
- dans lequel un système de leviers d'accord présente au moins deux leviers d'accord qui présentent des points de rotation (4) situés différemment, dans lequel les leviers d'accord sont reliés entre eux de manière coulissante par des points de rotation (4) voisins et dans lequel la disposition géométrique des liaisons actives entre elles des corps vocaux (1) apparentés à l'octave et des éléments vocaux (2) correspondants est conçue à la manière d'un jeu de rayons.

2. Instrument de musique selon la revendication 1, **caractérisé en ce qu'**il est agencé de telle sorte que, lors de l'accordage, tous les intervalles d'un accord et tous les accords entre eux peuvent être reproduits à l'état pur.

3. Instrument de musique selon l'une des revendications 1 à 2, **caractérisé en ce que** la liaison entre le levier d'accord ou le système de levier d'accord et le corps d'accord (1) est conçue de manière coulissante.

4. Instrument de musique selon l'une des revendications 1 à 3, **caractérisé en ce que** la configuration est telle que l'actionnement d'un son apparenté à l'octave et de fréquence plus élevée est réalisé de manière démultipliée par rapport à un son apparenté à l'octave et de fréquence plus basse.

5. Instrument de musique selon la revendication 4, **caractérisé en ce que** la configuration de la liaison active est telle que les corps vocaux (1) présentent chacun une étendue de désaccordage de 300 cent par élément vocal (2).

6. Instrument de musique selon l'une des revendications 1 à 5, **caractérisé en ce qu'**un seul levier d'accord ou système de levier d'accord est associé à au moins une partie des corps vocaux (1) apparentés à l'octave par rapport à un ton d'octave jusqu'à un seul levier d'accord ou système de levier d'accord par corps vocal (1) apparenté à l'octave par rapport à un ton d'octave.

7. Instrument de musique selon l'une des revendications 1 à 6, **caractérisé en ce qu'**il est agencé de telle sorte que, par rapport à un ton d'octave, jusqu'à chaque corps vocal (1) apparenté à l'octave, un levier d'accord du système de leviers d'accord est en liaison active avec ce corps vocal (1).

8. Instrument de musique selon l'une des revendications 1 à 7, **caractérisé en ce qu'**il comporte au moins un organe d'actionnement pour le changement d'accord.

9. Instrument de musique selon l'une des revendications 1 à 8, **caractérisé en ce qu'**au moins un corps d'accord (1) est un sifflet accordable comportant un élément de piston réglable (10).

10. Instrument de musique selon l'une des revendications 1 à 9, **caractérisé en ce que** la liaison mécanique active entre au moins un élément vocal (2) ou un système d'éléments vocaux (2') et au moins un corps vocal (1) est réglable.

11. Instrument de musique selon la revendication 10, **caractérisé en ce que** la liaison active peut être réglée dans deux directions orthogonales entre elles.

12. Procédé de désaccordage d'un instrument de musique au moyen d'un actionneur électrique (3), **caractérisé en ce qu'**un instrument de musique selon l'une des revendications 1 à 11 est désaccordé au moyen d'au moins un actionneur (3).

13. Utilisation d'un instrument de musique selon l'une quelconque des revendications 1 à 11 pour jouer dans n'importe quelle tonalité du cercle de quintes définie par rapport au tempérament tempéré, au tempérament pur, par accordage en cours de jeu ; et/ou pour jouer de telle sorte que, lors de l'accordage, tous les intervalles d'un accord et tous les accords entre eux puissent être reproduits au tempérament pur.
